# EUROPÄISCHE PATENTANMELDUNG

(11) **EP 4 450 866 A1**
(43) Veröffentlichungstag der Anmeldung: **23.10.2024**
(21) Anmeldenummer: 24171410.4
(22) Anmeldetag: 19.04.2024
(51) Int. Cl.: F21S 6/00, F21S 9/02, F21V 1/00, F21V 21/00, F21V 21/116

(54) **AUFNAHMEVORRICHTUNG ZUR AUFNAHME EINER AKKUBETRIEBENEN LEUCHTEINHEIT FÜR EINE STEHLEUCHTE**

(30) Priorität: 19.04.2023 DE 202023102029 U
(71) Anmelder: Livia Design e.Kfr. Livia Reimers, 20355 Hamburg (DE)
(72) Erfinder: Reimers, Livia, 20355 Hamburg (DE); Reimers, Richard, 20355 Hamburg (DE)
(74) Vertreter: RGTH

(57) **Zusammenfassung**

Aufnahmevorrichtung (100) zur Aufnahme einer Leuchteinheit (110) für eine Leuchte (111), insbesondere eine Stehleuchte, wobei die Aufnahmevorrichtung (100) ein Verbindungsmittel (10) zur lösbaren Verbindung der Aufnahmevorrichtung (100) mit der Leuchte (111), insbesondere mit einem Leuchtenfuß (112) der Leuchte (111), aufweist, oder wobei die Aufnahmevorrichtung (100) einen Leuchtenfuß (112) aufweist,
**wobei** die Aufnahmevorrichtung (100) eine im Wesentlichen flächig ausgebildete Auflagefläche (11) und/oder linienförmig und/oder stegförmig und/oder ringförmig und/oder punktförmig ausgebildete Auflageelemente (11a) zur Auflage der Leuchteinheit (110) aufweist.

## Beschreibung

### Technisches Gebiet

Die Erfindung betrifft eine Aufnahmevorrichtung zur Aufnahme einer Leuchteinheit für eine Leuchte, insbesondere eine Stehleuchte, wobei die Aufnahmevorrichtung ein Verbindungsmittel zur lösbaren Verbindung der Aufnahmevorrichtung mit der Leuchte, insbesondere mit einem Leuchtenfuß der Leuchte, aufweist, oder wobei die Aufnahmevorrichtung einen Leuchtenfuß aufweist.

Die Erfindung betrifft ferner eine Leuchte mit einem Leuchtenfuß, einem Leuchtenschirm und einer Aufnahmevorrichtung zur Aufnahme einer Leuchteinheit.

### Stand der Technik

Im Stand der Technik sind Leuchten, insbesondere Stehleuchten, mit unterschiedlichen Leuchtmitteln bekannt. Beispielsweise können Leuchten Standardfassungen für Glühbirnen, zum Beispiel E27- oder E14-Fassungen zum Einschrauben einer herkömmlichen Glühbirne aufweisen. Des Weiteren sind Stehleuchten mit fest integrierten LED-Leuchtmitteln bekannt.

Bei beiden vorgenannten Varianten ist eine Verbindung der Leuchte mit dem Stromnetz erforderlich. Eine Stehleuchte, beispielsweise eine Tischleuchte, wird in der Regel somit über das Kabel der Leuchte in eine Steckdose gesteckt, um die Leuchte beziehungsweise die Leuchtmittel in der Leuchte mit Strom zu versorgen.

Um eine Leuchte unabhängig von der Verfügbarkeit einer Steckdose zu machen, sind Stehleuchten mit fest integrierten LED-Leuchtmitteln und eingebauten Akkus bekannt. Zum Beispiel können die Akkus bei solchen Leuchten im Fuß der Leuchte angeordnet sein, welche dann über ein Ladekabel aufgeladen werden können.

Der Verbraucher muss sich also vorher entscheiden, ob er eine Leuchte mit Stromkabel für den Anschluss an eine Steckdose oder eine Akku-Leuchte mit fest integrierten LED-Leuchtmitteln und fest integriertem Akku wählt.

### Darstellung der Erfindung: Aufgabe, Lösung, Vorteile

Aufgabe der vorliegenden Erfindung ist es, eine Aufnahmevorrichtung zur Aufnahme einer Leuchteinheit für eine Leuchte, insbesondere eine Stehleuchte, wobei die Aufnahmevorrichtung ein Verbindungsmittel zur lösbaren Verbindung der Aufnahmevorrichtung mit der Leuchte, insbesondere mit einem Leuchtenfuß der Leuchte, aufweist, oder wobei die Aufnahmevorrichtung einen Leuchtenfuß selbst aufweist, bereitzustellen, die es ermöglicht, eine konventionelle Leuchte mit Glühbirnenfassung und Stromkabel autark beziehungsweise unabhängig von einem verfügbaren Stromanschluss zu machen.

Erfindungsgemäß wird hierfür vorgeschlagen, dass die Aufnahmevorrichtung eine im Wesentlichen flächig ausgebildete Auflagefläche zur Auflage der Leuchteinheit aufweist. Zusätzlich oder alternativerweise kann die Aufnahmevorrichtung Auflageelemente aufweisen, welche linienförmig und/oder stegförmig und/oder ringförmig und/oder punktförmig ausgebildet sind.

Die erfindungsgemäße Aufnahmevorrichtung ist eine in der Leuchte lösbar befestigte beziehungsweise befestigbare Trägereinheit für die Halterung der Leuchteinheit in der Leuchte, insbesondere auf dem Leuchtenfuß. Die Aufnahmevorrichtung selbst kann dabei ein- oder mehrteilig ausgebildet sein.

Bei der Leuchte kann es sich um jede Art von Leuchte, insbesondere aber eine Stehleuchte, zum Beispiel eine Tischleuchte mit Leuchtenfuß und Leuchtenschirm handeln.

Die Leuchteinheit weist zumindest ein Leuchtmittel, zum Beispiel LED-Leichtmittel, sowie einen Akku auf. Je nach Anwendungsfall ist die Leuchteinheit mit einer Vielzahl von Leuchtmitteln, insbesondere LED-Leuchtmitteln, in geeigneter Art und Weise ausgestattet.

Die Leuchteinheit wird auf die im Wesentlichen flächig ausgebildete Auflagefläche oder die Auflageelemente der Aufnahmevorrichtung aufgesetzt. Somit ist die Leuchteinheit innerhalb der Leuchte leicht austauschbar. Beispielsweise kann die Leuchteinheit durch eine andere Leuchteinheit getauscht oder zum Laden der Akkus entnommen werden. Die Leuchte selbst kann an ihrem Ort stehenbleiben und muss für das Aufladen nicht bewegt werden im Gegensatz zu den zur Zeit marktüblichen Leuchten.

Mit der erfindungsgemäßen Aufnahmevorrichtung wird eine Möglichkeit geschaffen, eine konventionelle Leuchte, beispielsweise Tischleuchte, mit Glühbirnenfassung, beispielsweise einer E27- oder E14-Fassung, derart umzugestalten, dass die Leuchte vom Stromnetz unabhängig ist. Dabei muss auf das gewünschte beziehungsweise bestehende Leuchtendesign nicht verzichtet werden. Auch wird bei dem Umbau der bestehenden Leuchte die äußere Gestaltung der Leuchte selbst in keinster Weise beeinflusst. Die bestehende Glühbirnenfassung in der Leuchte wird in einfacher Weise durch die erfindungsgemäße Aufnahmevorrichtung ausgetauscht.

Dafür weist die erfindungsgemäße Aufnahmevorrichtung ein Verbindungsmittel zur lösbaren Verbindung der Aufnahmevorrichtung mit der Leuchte, insbesondere mit dem Leuchtenfuß der Leuchte, auf. Alternativerweise weist die Aufnahmevorrichtung selbst einen Leuchtenfuß auf. Statt einer Schraubfassung beziehungsweise Glühbirnenfassung zum Einschrauben einer herkömmlichen Glühbirne weist die Aufnahmevorrichtung eine im Wesentlichen flächig ausgebildete Auflagefläche oder Auflageelemente zur Auflage der Leuchteinheit auf.

Nach einmaligem Austausch der Glühbirnenfassung durch die erfindungsgemäße Aufnahmevorrichtung kann, wenn gewünscht, das Kabel der Leuchte entfernt werden. Eine elektrische Verbindung zwischen der Aufnahmevorrichtung und der Leuchteinheit existiert dabei im Gegensatz zur herkömmlichen Glühbirnenfassung nicht mehr.

Basierend auf der erfindungsgemäßen Aufnahmevorrichtung kann also eine beliebte Stehleuchte von Ort zu Ort transportiert werden und überall, ob im Haus, im Garten oder anderweitig, aufgestellt und genutzt werden. Der Benutzer muss also auf das bekannte und gewünschte Design nicht verzichten und kann trotzdem die Vorteile einer Stehleuchte genießen, die unabhängig von einem verfügbaren Stromanschluss betrieben werden kann.

Bevorzugterweise sind das Verbindungsmittel und die Auflagefläche beziehungsweise die Auflageelemente auf einander abgewandten Seiten der Aufnahmevorrichtung angeordnet. Das Verbindungsmittel zur lösbaren Verbindung der Aufnahmevorrichtung mit der Leuchte, insbesondere mit dem Leuchtenfuß der Leuchte, ist im eingebauten Zustand auf beziehungsweise an der Unterseite der Aufnahmevorrichtung angeordnet. Die im Wesentlichen flächig ausgebildete Auflagefläche oder die Auflageelemente zur Auflage der Leuchteinheit sind dagegen im eingebauten Zustand nach oben ausgerichtet.

Bevorzugterweise weist das Verbindungsmittel ein Innengewinde und/oder Außengewinde auf oder besteht daraus. Alternativerweise kann das Verbindungsmittel zum Aufstecken und/oder Klemmen auf die Leuchte, insbesondere den Leuchtenfuß der Leuchte, ausgebildet sein.

Das Verbindungsmittel ist bevorzugterweise hülsenförmig und/oder stiftförmig und/oder zylinderförmig und/oder kegelförmig ausgebildet. Besonders bevorzugterweise ist das Verbindungsmittel mit einem abnehmenden Durchmesser in Richtung vom Aufnahmeelement zum Leuchtenfuß ausgebildet, also zumindest abschnittsweise kegelförmig ausgebildet.

Das Verbindungsmittel kann grundsätzlich aus jedem geeigneten Material bestehen,. Beispielsweise kann das Verbindungsmittel Metall und/oder Kunststoff aufweisen oder daraus bestehen. Besonders bevorzugterweise weist das Verbindungsmittel ein elastisches Material, insbesondere Kork, auf oder besteht daraus. Damit kann die Aufnahmevorrichtung zum Beispiel auf einen flaschenförmig ausgebildeten Leuchtenfuß oder eine Flasche, eine Vase oder ähnliche Gefäße selbst aufgesteckt werden.

Beispielsweise könnte das Verbindungsmittel eine Hülse mit einem Innengewinde aufweisen oder daraus bestehen. Typischerweise haben Leuchtenfüße einer Stehleuchte beziehungsweise Tischleuchte am oberen Ende des Fußes ein Außengewinde, auf welches das Verbindungsmittel mit der Hülse und dessen Innengewinde aufgeschraubt werden kann. Auf dieses Außengewinde des Leuchtenfußes ist üblicherweise auch die Glühbirnenfassung der bestehenden Leuchte aufgeschraubt. Alternativerweise oder zusätzlich könnte das Verbindungsmittel einen Vorsprung mit Außengewinde zum Aufschrauben auf den Leuchtenfuß aufweisen, falls der Leuchtenfuß anstelle eines Außengewindes im oberen Abschnitt ein Innengewinde aufweisen sollte. Der Vorsprung könnte auch hier als Hülse ausgebildet sein.

Dadurch kann die Aufnahmevorrichtung in einfacher Weise auf den bestehenden Leuchtenfuß aufgeschraubt werden, wodurch eine leichte und einfache Austauschbarkeit der Glühbirnenfassung durch die erfindungsgemäße Aufnahmevorrichtung möglich ist.

Des Weiteren ist bevorzugterweise vorgesehen, dass die Aufnahmevorrichtung ein Fixiermittel zum Fixieren eines Leuchtenschirms an der Aufnahmevorrichtung aufweist. Die Aufnahmevorrichtung fixiert beziehungsweise hält den Leuchtenschirm somit mittels des Fixiermittels in Position. Das Fixiermittel kann gemäß der vorliegenden Erfindung somit auch als eine Art Positioniermittel angesehen werden. Grundsätzlich könnte die Aufnahmevorrichtung fest mit dem Leuchtenschirm beziehungsweise mit einem Leuchtenschirmgestell verbunden sein. Das Fixiermittel ist aber vorzugsweise lösbar beziehungsweise als lösbares Fixiermittel ausgebildet, so dass die Aufnahmevorrichtung mit gängigen und unterschiedlichen Leuchtenschirmen verbunden und verwendet werden kann.

Die Aufnahmevorrichtung weist bevorzugterweise ferner mindestens ein Haltemittel zum Halten der Leuchteinheit auf der Auflagefläche auf. Das Haltemittel ermöglicht eine lösbare Verbindung der Leuchteinheit auf der Auflagefläche und vermeidet gleichzeitig ein Herunter- oder Rausfallen der Leuchteinheit.

Das Haltemittel kann beispielsweise eine magnetische Verbindung sein. Hierfür könnte die Aufnahmevorrichtung zumindest abschnittsweise magnetisch und/oder metallisch ausgebildet sein. Die Leuchteinheit ist in diesem Fall ebenfalls magnetisch und/oder metallisch ausgebildet. Alternativerweise oder zusätzlich könnte das Haltemittel eine Klemmverbindung, eine Steckverbindung oder eine Schraubverbindung sein. Auch andere Arten von Haltemitteln, die es ermöglichen, eine lösbare Verbindung zwischen der Leuchteinheit mit der Aufnahmevorrichtung auf dessen Auflagefläche beziehungsweise dessen Auflageelementen herzustellen, sind denkbar.

Bevorzugterweise ist die Aufnahmevorrichtung mehrteilig, insbesondere zweiteilig, ausgebildet, wobei ein erster Teil der Aufnahmevorrichtung tellerartig ausgebildet ist und die Auflagefläche beziehungsweise die Auflageelemente aufweist. Ein zweiter Teil der Aufnahmevorrichtung weist bevorzugterweise das Verbindungsmittel zur lösbaren Verbindung der Aufnahmevorrichtung mit der Leuchte oder dem Leuchtenfuß auf.

Ferner ist bevorzugterweise vorgesehen, dass das Fixiermittel zum Fixieren des Leuchtenschirms als Klemmverbindung ausgebildet ist, wodurch der Leuchtenschirm an der Aufnahmevorrichtung gehalten beziehungsweise festgeklemmt wird. Mit anderen Worten wird dadurch das Leuchtenschirmgestell mittels des Fixiermittels an der Aufnahmevorrichtung festgeklemmt.

Vorzugsweise wird die Klemmverbindung durch den ersten Teil und den zweiten Teil der Aufnahmevorrichtung ausgebildet, derart, dass ein Leuchtenschirmgestell zwischen dem ersten Teil und dem zweiten Teil der Aufnahmevorrichtung eingeklemmt wird und dadurch der Leuchtenschirm fixiert und gehalten wird.

Des Weiteren ist bevorzugterweise vorgesehen, dass der erste Teil und der zweite Teil der Aufnahmevorrichtung lösbar miteinander verbindbar oder verbunden sind. Beispielsweise könnten die Teile miteinander verschraubbar und/oder steckbar und/oder klemmbar ausgebildet sind. Zum Beispiel kann der erste Teil der Aufnahmevorrichtung auf dessen Unterseite einen stiftförmigen Vorsprung mit Außengewinde aufweisen, welches in das Innengewinde des zweiten Teils einschraubbar ist. Dafür könnte die Hülse des zweiten Teils mit dem Innengewinde als Gewindemuffe und somit durchgehende Hülse mit Innengewinde ausgebildet sein. Ferner könnte die Klemmverbindung schraubzwingenartig ausgebildet sein.

Des Weiteren ist auch der zweite Teil der Aufnahmevorrichtung vorzugsweise tellerartig ausgebildet. Dadurch weisen sowohl der erste Teil der Aufnahmevorrichtung sowie auch der zweite Teil der Aufnahmevorrichtung im Wesentlichen flache tellerartige Scheiben auf, welche beim Zusammenfügen, zum Beispiel beim Aufeinanderschrauben, im Wesentlichen zumindest abschnittsweise flächig aneinander anliegen oder parallel zueinander beabstandet sind. Das Leuchtenschirmgestell kann dabei zwischen dem ersten und dem zweiten Teil eingeklemmt sein.

Die Aufnahmevorrichtung weist bevorzugterweise Ausnehmungen zur Aufnahme eines Leuchtenschirmgestells eines Leuchtenschirms auf, wobei die Ausnehmungen das Fixiermittel zumindest teilweise ausbilden. Die Ausnehmungen stellen bevorzugterweise Führungsnuten dar, in welche Abschnitte des Leuchtenschirmgestells eingesetzt und dadurch positioniert werden können. Diese Führungen stellen das Fixiermittel dar oder zumindest einen Teil des Fixiermittels, wobei dann ein Gegenstück das Gestell in den Führungen hält.

Insbesondere bei einer einteiligen Ausgestaltung der Aufnahmevorrichtung kann das Gegenstück zum Beispiel die Leuchteinheit mit einem flächigen Boden sein. Bei einer mehrteiligen Ausgestaltung der Aufnahmevorrichtung könnte ein plattenförmiges beziehungsweise tellerförmiges Gegenstück vorgesehen sein.

Das Gegenstück und die Führungen beziehungsweise Ausnehmungen zur Aufnahme des Leuchtenschirmgestells bilden somit gemeinsam das Fixiermittel zum Positionieren und Fixieren des Leuchtenschirms an der Aufnahmevorrichtung.

Beispielsweise könnte auch der zweite Teil der Aufnahmevorrichtung auf dessen Oberseite die Ausnehmungen aufweisen und der erste Teil der Aufnahmevorrichtung das Gegenstück bilden.

Des Weiteren ist bevorzugterweise vorgesehen, dass das Fixiermittel ein Zentrierelement, insbesondere eine Zentrierscheibe, zum Zentrieren unterschiedlicher Ausbildungen von Leuchtenschirmgestellen aufweist. Dafür ist das Zentrierelement vorzugsweise durch den ersten Teil und/oder den zweiten Teil der Aufnahmevorrichtung ausgebildet. Besonders bevorzugterweise dienen die Ausnehmungen zum Zentrieren und sind derart verteilt angeordnet, dass unterschiedliche Ausgestaltungen von Leuchtenschirmgestellen eingesetzt und diese auch ausgetauscht werden können. Die Ausnehmungen können jede geeignete Form und Geometrie aufweisen. Beispielsweise können die Ausnehmungen länglich und/oder rechteckig und/oder abgerundet und/oder rund und/oder oval und/oder stufenförmig und/oder konisch ausgebildet sein.

Erfindungsgemäß ist ferner eine Leuchte mit einem Leuchtenfuß und einem Leuchtenschirm vorgesehen, wobei die Leuchte eine vorbeschriebene Aufnahmevorrichtung aufweist.

### Kurze Beschreibung der Zeichnungen

Die Erfindung wird im Folgenden anhand bevorzugter Ausführungsformen beispielhaft erläutert.

Es zeigen schematisch:
- Figuren 1a, 1b und 1c:: eine perspektivische Ansicht, eine Seitenansicht und eine Draufsicht einer Aufnahmevorrichtung zur Aufnahme einer Leuchteinheit für eine Leuchte;
- Figuren 1d und 1e:: perspektivische Ansichten einer Aufnahmevorrichtung zur Aufnahme einer Leuchteinheit für eine Leuchte;
- Figur 2:: eine perspektivische Ansicht einer Aufnahmevorrichtung zur Aufnahme einer Leuchteinheit sowie die Leuchteinheit selbst;
- Figur 3a:: eine weitere Aufnahmevorrichtung zur Aufnahme einer Leuchteinheit für eine Leuchte;
- Figur 3b:: eine weitere Aufnahmevorrichtung zur Aufnahme einer Leuchteinheit für eine Leuchte mit eingesetztem Leuchtenschirmgestell;
- Figur 3c:: eine Aufnahmevorrichtung mit Zentrierelement zur Aufnahme einer Leuchteinheit für eine Leuchte;
- Figur 3d:: eine weitere Aufnahmevorrichtung mit Zentrierelement zur Aufnahme einer Leuchteinheit für eine Leuchte;
- Figur 3e:: eine weitere Aufnahmevorrichtung zur Aufnahme einer Leuchteinheit für eine Leuchte mit eingesetztem Leuchtenschirmgestell;
- Figur 4:: eine Aufnahmevorrichtung zur Aufnahme einer Leuchteinheit mit eingesetztem Leuchtenschirmgestell, wobei die Aufnahmevorrichtung bereits auf einen Leuchtenfuß aufgesetzt ist;

- Figur 5:: eine Leuchte mit auf einem Leuchtenfuß aufgebrachter Aufnahmevorrichtung und einem in der Aufnahmevorrichtung eingeklemmten Leuchtenschirmgestell, wobei auf die Aufnahmevorrichtung eine Leuchteinheit aufgesetzt ist;
- Figuren 6a, und 6b:: perspektivische Ansichten einer Aufnahmevorrichtung zur Aufnahme einer Leuchteinheit für eine Leuchte;
- Figuren 7a bis 7f:: perspektivische Ansichten unterschiedlicher Varianten einer Aufnahmevorrichtung zur Aufnahme einer Leuchteinheit für eine Leuchte;

### Bevorzugte Ausführungsformen der Erfindung

Figuren 1a bis 1c zeigen eine Aufnahmevorrichtung 100 zur Aufnahme einer Leuchteinheit 110 für eine Leuchte 111 (beides der besseren Übersicht halber in den Figuren 1a bis 1c nicht dargestellt). In Figur 1a ist eine perspektivische Ansicht, in Figur 1b eine Seitenansicht und in Figur 1c eine Ansicht von unten der Aufnahmevorrichtung 100 gezeigt.

Die Aufnahmevorrichtung 100 weist ein Verbindungsmittel 10 zur lösbaren Verbindung der Aufnahmevorrichtung 100 mit der Leuchte 111, insbesondere mit einem Leuchtenfuß 112 (ebenfalls in den Figuren 1a bis 1c nicht dargestellt) der Leuchte 111 auf. Das Verbindungsmittel 10 ist hierfür als Hülse mit einem Innengewinde zum Aufschrauben auf ein Außengewinde des Leuchtenfußes 112 ausgebildet.

Zur Aufnahme der Leuchteinheit 110 weist die Aufnahmevorrichtung 100 eine im Wesentlichen flächig ausgebildete Auflagefläche 11 zur Auflage der Leuchteinheit 110 auf.

Figuren 1d bis 1e zeigen eine weitere Aufnahmevorrichtung 100 zur Aufnahme einer Leuchteinheit 110 für eine Leuchte 111 (beides der besseren Übersicht halber in den Figuren 1d bis 1e nicht dargestellt), insbesondere zum Fixieren eines Leuchtenschirmgestells (114) auf unterschiedlichen Leuchtenfüßen (112). Die hier beispielhaft dargestellte Variante weist im Wesentlichen die Merkmale der in den Figuren 1a bis 1c dargestellten Aufnahmevorrichtung 100 auf. Zusätzlich weist diese hier aber noch eine seitliche beziehungsweise horizontale Führung in Form einer Außenwand auf.

In Figur 2 ist eine weitere Variante einer Aufnahmevorrichtung 100 zur Aufnahme einer Leuchteinheit 110 für eine Leuchte 111 (in Figur 2 nicht dargestellt) in perspektivischer Ansicht gezeigt.

Die Aufnahmevorrichtung 100 ist bei dem in Figur 2 dargestellten Beispiel zweiteilig ausgebildet und weist einen ersten Teil 14 mit einer im Wesentlichen flächig ausgebildeten Auflagefläche 11 zur Auflage der Leuchteinheit 110 auf. Der zweite Teil 15 der Aufnahmevorrichtung 100 weist ein Verbindungsmittel 10 zur lösbaren Verbindung der Aufnahmevorrichtung 100 mit der Leuchte 111 auf.

Wie bei dem in Figur 1 dargestellten Beispiel ist das Verbindungsmittel 10 auch hier als Hülse mit einem Innengewinde zum Aufschrauben auf ein Außengewinde des Leuchtenfußes 112 (in Figur 2 nicht dargestellt) ausgebildet.

Beide Teile zusammen, also der erste Teil 14 und der zweite Teil 15 der Aufnahmevorrichtung 100, bilden gemeinsam das Fixiermittel 12 zum Fixieren eines Leuchtenschirms 113 beziehungsweise eines Leuchtenschirmgestells 114 (beides in Figur 2 nicht dargestellt) aus. Hierfür ist der erste Teil 14 der Aufnahmevorrichtung 100 mit einem nach unten ausgerichteten zylinderförmigen Vorsprung 17 und Außengewinde ausgebildet, womit der erste Teil 14 der Aufnahmevorrichtung 100 von oben in die durchgehende Hülse mit Innengewinde des zweiten Teils 15 der Aufnahmevorrichtung 100 hineingeschraubt werden kann. Das derart ausgebildete Fixiermittel 12 ist somit als Klemmverbindung ausgebildet, wodurch der Leuchtenschirm 113 beziehungsweise das Leuchtenschirmgestell 114 zwischen dem ersten Teil 14 und dem zweiten Teil 15 der Aufnahmevorrichtung 100 eingeklemmt und somit fixiert und gehalten werden kann.

Figur 3a zeigt eine weitere Aufnahmevorrichtung 100 zur Aufnahme einer Leuchteinheit 110 für eine Leuchte 111 (beides in Figur 3a nicht dargestellt) in perspektivischer Ansicht. Bei der in Figur 3a dargestellten Variante ist das Fixiermittel 12 zumindest teilweise durch nutenförmige Ausnehmungen 16 auf der Oberfläche der Aufnahmevorrichtung 100 ausgebildet. Die nutenförmigen Ausnehmungen 16 entsprechen somit dem Leuchtenschirmgestell 114 (in Figur 3a nicht gezeigt) korrespondierende Ausnehmungen zum abschnittsweisen Einsetzen des Leuchtenschirmgestells 114. Dadurch wird der Leuchtenschirm (in Figur 3a nicht dargestellt) in den Nuten beziehungsweise Ausnehmungen 16 gehalten.

Durch ein flächiges Gegenstück, zum Beispiel einen zweiten Teil 14 (in Figur 3a nicht dargestellt) der Aufnahmevorrichtung 100 oder durch das direkte Aufsetzen der Leuchteinheit 110 (in Figur 3a ebenfalls nicht dargestellt) mit flächigem Boden wird das in die Ausnehmungen 16 eingesetzte Leuchtenschirmgestell 114 an der Aufnahmevorrichtung 100 fixiert und gehalten.

In Figur 3b ist in perspektivischer Ansicht eine weitere Variante einer Aufnahmevorrichtung 100 dargestellt, wobei hier anstelle von Ausnehmungen 16 eine Art Zentrierscheibe 18 vorgesehen ist, durch welche der Innenring eines Leuchtenschirmgestells 114 (in Figur 3b nicht gezeigt) positioniert und gehalten werden kann.

Figur 3c zeigt eine weitere Aufnahmevorrichtung 100 zur Aufnahme einer Leuchteinheit 110 für eine Leuchte 111 (beides in Figur 3c nicht dargestellt). Ähnlich, wie bei der in Figur 3a dargestellten Variante ist das Fixiermittel 12 zumindest teilweise durch nutenförmige Ausnehmungen 16 auf der Oberfläche der Aufnahmevorrichtung 100 ausgebildet, wobei in Figuren 3a und 3c beispielhaft unterschiedliche Anordnungen der Ausnehmungen 16 dargestellt sind. Die nutenförmigen Ausnehmungen 16 entsprechen somit dem Leuchtenschirmgestell 114 (in Figur 3c nicht gezeigt) korrespondierende Ausnehmungen zum abschnittsweisen Einsetzen des Leuchtenschirmgestells 114. Gängige Leuchtenschirmgestelle 114 weise typischerweise ein Gestell mit drei oder vier umfänglich gleich verteilten Streben auf. Diese Streben erstecken sich zwischen einem Außen- und einem Innenring des Leuchtenschirmgestells 114.

Die in Figur 3a gezeigte Variante einer Aufnahmevorrichtung 100 weist nutenförmige Ausnehmungen 16 zur Aufnahme eines vier-strebigen Leuchtenschirmgestells 114 auf. Das in Figur 3c gezeigte Beispiel ist dagegen universell für Leuchtenschirmgestelle 114 mit drei oder vier Streben ausgebildet und weist dafür sechs umfänglich ungleichmäßig verteilte und von Innen nach Außen gerichtete nutenförmige Ausnehmungen 16 auf. Somit weist die in Figur 3c gezeigte Variante ein Zentrierelement in Form einer Zentrierscheibe auf. Unterschiedliche Konfigurationen von Leuchtenschirmgestellen 114 können darin eingesetzt und über die Ausnehmungen 16 zentriert werden.

Figur 3d zeigt eine weitere Variante einer Aufnahmevorrichtung 100 in perspektivischer Ansicht. Die hier dargestellte Variante weist die Ausnehmungen 16 gemäß der in Figur 3c dargestellten Aufnahmevorrichtung 100 und somit ebenfalls ein Zentrierelement für unterschiedliche Konfigurationen von Leuchtenschirmgestellen 114 auf. Ferner weist diese Variante hier noch eine seitliche beziehungsweise horizontale Führung in Form einer Außenwand auf. Die Ausnehmungen 16 sind stirnseitig in der Außenwand verteilt angeordnet.

Figur 3e zeigt eine weitere Variante einer Aufnahmevorrichtung 100 in perspektivischer Ansicht. Beispielhaft ist hier eine zweiteilige Variante dargestellt. Das Verbindungselement 10 ist bei der in Figur 3e gezeigten Aufnahmevorrichtung 100 abschnittsweise kegelförmig ausgebildet. Diese Formgebung ermöglicht das Aufstecken der Aufnahmevorrichtung 100 auf einen Leuchtenfuß 112 mit kreisrunder Öffnung, zum Beispiel einen flaschenförmigen Leuchtenfuß 112 oder eine Flasche selbst. Hierfür kann das Verbindungselement 10 ein elastische Material, zum Bespiel Kork, aufweisen oder daraus bestehen.

In Figur 4 ist in perspektivischer Ansicht eine Leuchte 111 dargestellt, wobei eine zweiteilige Aufnahmevorrichtung 100 zur Aufnahme einer Leuchteinheit 110 (in Figur 4 der besseren Übersicht halber nicht dargestellt) auf den Leuchtenfuß 112 der Leuchte 111 aufgeschraubt ist. Zwischen die beiden Teile 14, 15 der Aufnahmevorrichtung 100 ist das Leuchtenschirmgestell 114 eingeklemmt. Auf der Oberseite des zweiten Teils 15 der Aufnahmevorrichtung 100 sind Ausnehmungen 16 zur abschnittsweisen Aufnahme des Leuchtenschirmgestells 114 angeordnet.

Figur 5 zeigt eine perspektivische Ansicht einer Leuchte 111, wobei die klassische Glühbirnenfassung durch eine Aufnahmevorrichtung 100 ausgetauscht ist. Auf die Aufnahmevorrichtung 100 ist die Leuchteinheit 110 aufgelegt. An der Aufnahmevorrichtung 100 ist das Leuchtenschirmgestell 114 fixiert. Ein Leuchtenschirm 113 ist der besseren Übersicht halber in Figur 5 nicht dargestellt.

Figuren 6a und 6b zeigen eine weitere Variante einer Aufnahmevorrichtung 100 zur Aufnahme einer Leuchteinheit 110 für eine Leuchte 111 (beides der besseren Übersicht halber in den Figuren 6a und 6b nicht dargestellt). Die Aufnahmevorrichtung 100 weist ein Verbindungsmittel 10 zur lösbaren Verbindung der Aufnahmevorrichtung 100 mit der Leuchte 111, insbesondere mit einem Leuchtenfuß 112 (ebenfalls in den Figuren 6a und 6b nicht dargestellt) der Leuchte 111 auf. Das Verbindungsmittel 10 ist hierfür als Hülse ohne Gewinde zum Aufstecken auf einen Leuchtenfuß 112 ausgebildet.

Figuren 7a bis 7f zeigen weitere Varianten einer Aufnahmevorrichtung 100 zur Aufnahme einer Leuchteinheit 110 für eine Leuchte 111 (beides der besseren Übersicht halber in den Figuren 7a bis 7f nicht dargestellt). Die Aufnahmevorrichtungen 100 weisen ein Verbindungsmittel 10 zur lösbaren Verbindung der Aufnahmevorrichtung 100 mit der Leuchte 111, insbesondere mit einem Leuchtenfuß 112 (ebenfalls in den Figuren 7a bis 7f nicht dargestellt) der Leuchte 111 auf. Dabei sind die Verbindungsmittel 10 teilweise mit Innengewinde oder Außengewinde zum Aufschrauben auf einen Leuchtenfuß 112 ausgebildet.

Wie in Figuren 7a bis 7f gezeigt, können die Verbindungsmittel 10 als durchgehende Hülsen oder einseitig geöffnete Hülsen ausgebildet sein.

Zur Aufnahme der Leuchteinheit 110 weisen die unterschiedlichen Varianten gemäß Figuren 7a bis 7f keine flächig ausgebildete Auflagefläche 11 zur Auflage der Leuchteinheit 110 auf. Bei den in Figuren 7a bis 7f gezeigten Varianten sind Auflageelemente 11a zur Auflage einer Leuchteinheit 110 vorgesehen. Dabei können die Auflageelemente linienförmig (Fig, 7a, 7b, 7d, 7e), ringförmig (Fig. 7e, 7f) oder punktförmig (Fig. 7c) ausgebildet sein.

### Bezugszeichenliste

- 100: Aufnahmevorrichtung

- 10: Verbindungsmittel
- 11: Auflagefläche
- 11a: Auflageelement
- 12: Fixiermittel
- 13: Haltemittel
- 14: Erster Teil der Aufnahmevorrichtung
- 15: Zweiter Teil der Aufnahmevorrichtung
- 16: Ausnehmung
- 17: Vorsprung
- 18: Zentrierscheibe

- 110: Leuchteinheit
- 111: Leuchte
- 112: Leuchtenfuß
- 113: Leuchtenschirm
- 114: Leuchtenschirmgestell

## Patentansprüche

1. Aufnahmevorrichtung (100) zur Aufnahme einer Leuchteinheit (110) für eine Leuchte (111), insbesondere eine Stehleuchte, wobei die Aufnahmevorrichtung (100) ein Verbindungsmittel (10) zur lösbaren Verbindung der Aufnahmevorrichtung (100) mit der Leuchte (111), insbesondere mit einem Leuchtenfuß (112) der Leuchte (111), aufweist, oder wobei die Aufnahmevorrichtung (100) einen Leuchtenfuß (112) aufweist,
**dadurch gekennzeichnet,**
**dass** die Aufnahmevorrichtung (100) eine im Wesentlichen flächig ausgebildete Auflagefläche (11) und/oder linienförmig und/oder stegförmig und/oder ringförmig und/oder punktförmig ausgebildete Auflageelemente (11a) zur Auflage der Leuchteinheit (110) aufweist.

2. Aufnahmevorrichtung (100) gemäß Anspruch 1,
**dadurch gekennzeichnet,**
**dass** das Verbindungsmittel (10) und die Auflagefläche (11) auf einander abgewandten Seiten der Aufnahmevorrichtung (100) angeordnet sind; und/oder dass das Verbindungsmittel (10) und die Auflageelemente (11a) auf einander abgewandten Seiten der Aufnahmevorrichtung (100) angeordnet sind.

3. Aufnahmevorrichtung (100) gemäß Anspruch 1 oder 2,
**dadurch gekennzeichnet,**
**dass** das Verbindungsmittel (10) ein Innengewinde und/oder Außengewinde aufweist oder daraus besteht.

4. Aufnahmevorrichtung (100) gemäß einem der vorhergehenden Ansprüche,
**dadurch gekennzeichnet,**
**dass** das Verbindungsmittel (10) zum Aufstecken und/oder Klemmen auf die Leuchte (111), insbesondere den Leuchtenfuß (112) der Leuchte (111), ausgebildet ist.

5. Aufnahmevorrichtung (100) gemäß einem der vorhergehenden Ansprüche,
**dadurch gekennzeichnet,**
**dass** das Verbindungsmittel (10) hülsenförmig und/oder stiftförmig und/oder zylinderförmig und/oder kegelförmig ausgebildet ist.

6. Aufnahmevorrichtung (100) gemäß einem der vorhergehenden Ansprüche,
**dadurch gekennzeichnet,**
**dass** die Aufnahmevorrichtung (100) ein Fixiermittel (12) zum Fixieren eines Leuchtenschirms (113) an der Aufnahmevorrichtung (100) aufweist.

7. Aufnahmevorrichtung (100) gemäß einem der vorhergehenden Ansprüche,
**dadurch gekennzeichnet,**
**dass** die Aufnahmevorrichtung (100) mindestens ein Haltemittel (13) zum Halten der Leuchteinheit (110) auf der Auflagefläche (11) aufweist.

8. Aufnahmevorrichtung (100) gemäß einem der vorhergehenden Ansprüche,
**dadurch gekennzeichnet,**
**dass** die Aufnahmevorrichtung (100) mehrteilig, insbesondere zweiteilig, ausgebildet ist, wobei ein erster Teil (14) der Aufnahmevorrichtung (100) tellerartig ausgebildet ist und die Auflagefläche (11) und/oder die Auflageelemente (11a) aufweist, und wobei ein zweiter Teil (15) der Aufnahmevorrichtung (100) das Verbindungsmittel (10) zur lösbaren Verbindung der Aufnahmevorrichtung (100) mit der Leuchte (111) oder den Leuchtenfuß (112) aufweist.

9. Aufnahmevorrichtung (100) gemäß einem der Ansprüche 6 bis 8,
**dadurch gekennzeichnet,**
**dass** das Fixiermittel (12) zum Fixieren des Leuchtenschirms (113) als Klemmverbindung ausgebildet ist, wodurch der Leuchtenschirm (113) an der Aufnahmevorrichtung (100) festgeklemmt wird.

10. Aufnahmevorrichtung (100) gemäß Anspruch 8 und 9,
**dadurch gekennzeichnet,**
**dass** die Klemmverbindung durch den ersten Teil (14) und den zweiten Teil (15) der Aufnahmevorrichtung (100) ausgebildet ist, derart, dass ein Leuchtenschirmgestell (14) zwischen dem ersten Teil (14) und dem zweiten Teil (15) eingeklemmt wird und dadurch der Leuchtenschirm (113) fixiert wird.

11. Aufnahmevorrichtung (100) gemäß einem der Ansprüche 8 bis 10,
**dadurch gekennzeichnet,**
**dass** der erste Teil (14) und der zweite Teil (15) der Aufnahmevorrichtung lösbar miteinander verbindbar oder verbunden sind und insbesondere (100) miteinander verschraubbar und/oder steckbar und/oder klemmbar ausgebildet sind.

12. Aufnahmevorrichtung (100) gemäß einem der Ansprüche 8 bis 11,
**dadurch gekennzeichnet,**
**dass** auch der zweite Teil (15) der Aufnahmevorrichtung (100) tellerartig ausgebildet ist.

13. Aufnahmevorrichtung (100) gemäß einem der Ansprüche 6 bis 12,
**dadurch gekennzeichnet,**
**dass** die Aufnahmevorrichtung (100) Ausnehmungen (16) zur Aufnahme eines Leuchtenschirmgestells (114) eines Leuchtenschirms (113) aufweist, wobei die Ausnehmungen (16) das Fixiermittel (12) zumindest teilweise bilden.

14. Aufnahmevorrichtung (100) gemäß einem der Ansprüche 6 bis 13,
**dadurch gekennzeichnet,**
**dass** das Fixiermittel (12) ein Zentrierelement, insbesondere eine Zentrierscheibe, zum Zentrieren unterschiedlicher Ausbildungen von Leuchtenschirmgestellen (114) aufweist, wobei das Zentrierelement vorzugsweise durch den ersten Teil (14) und/oder den zweiten Teil (15) der Aufnahmevorrichtung ausgebildet ist.

15. Leuchte (111) mit einem Leuchtenfuß (112) und einem Leuchtenschirm (113), wobei die Leuchte (111) eine Aufnahmevorrichtung (100) zur Aufnahme einer Leuchteinheit (110) aufweist,
**dadurch gekennzeichnet,**
**dass** die Aufnahmevorrichtung (100) gemäß einem der vorhergehenden Ansprüche ausgebildet ist.
